# EUROPÄISCHE PATENTSCHRIFT

(11) **EP 0 184 067 B1**
(45) Veröffentlichungstag und Bekanntmachung des Hinweises auf die Patenterteilung: **04.03.1992**
(21) Anmeldenummer: 85114675.3
(22) Anmeldetag: 19.11.1985
(51) Int. Cl.: G07B 13/00

(54) **Mobiles Datenterminal für Taxifahrzeuge**
Mobile data terminal for taxis
Terminal de données à distance pour taxis

(30) Priorität: 03.12.1984 DE 3444044
(43) Veröffentlichungstag der Anmeldung: 11.06.1986
(73) Patentinhaber: Mannesmann Kienzle GmbH, 78052 Villingen-Schwenningen (DE)
(72) Erfinder: Kaiser, Bernhard, D-7730 Villingen-Schwenningen (DE); Schelling, Hugo, D-7730 Villingen-Schwenningen (DE); Adams, Jürgen, D-7730 Villingen-Schwenningen (DE)

(56) Entgegenhaltungen:
- EP-A- 0 079 401
- DD-A- 209 922
- DE-B- 2 037 048
- FR-A- 2 542 478
- GB-A- 1 602 274
- GB-A- 2 143 981

## Beschreibung

Die Erfindung bezieht sich auf ein mobiles Datenterminal für ein Taxifahrzeug, mit einer Taxameterbaugruppe, die eine auf mehrere Tarifstufen umschaltbare Schaltvorrichtung aufweist zur Auswertung einer Tarifumschaltinformation und von Anweisungen aus einer ortsfesten Taxizentrale dergestalt, daß durch eine Funk-Übertragung einer Information der Taxameter in eine von der Taxizentrale vorgegebene Tarifstufe steuerbar ist.

Bekanntlich sind die Standorte von Taxifahrzeugen, soweit es die örtlichen Verhältnisse zulassen, entsprechend der auftretenden Kundenfrequenz und nach Gesichtspunkten einer optimalen Ausgangslage der Taxistellplätze über den Einzugsbereich einer Stadt verteilt angeordnet. Zur Verbesserung der Wirtschaftlichkeit und Optimierung der Verteilung der anfallenden Fahrteneinsätze verfügen die einzelnen Taxiunternehmen bereits über ein zentrales Funkrufsystem. Entsprechend steht jedes Taxifahrzeug im Funk-Wechselsprechverkehr mit einer Zentrale in dauernder Verbindung, insbesondere mit dem Ziele der besseren Koordinierung und Verteilung der zentral eingehenden Aufträge an die einzelnen Taxifahrzeuge. Zu diesem Zweck sind in jedem einer Zentrale angeschlossenen Taxifahrzeug eine Sende- und Empfangsanlage eingebaut, über welche durch verbale Übermittlung der Einsatz der Fahrzeuge gesteuert wird.

Diese Art der Übermittlung der Fahraufträge ist jedoch nicht immer fehlerfrei abzuwickeln, weil durch sprachliche Übertragung Mißverständnisse aufgrund von Hörfehlern entstehen können. Auch ist es bei dichtem Verkehrsaufkommen nicht opportun, die Fahrer durch neue Auftragsübermittlungen vom Verkehrsgeschehen abzulenken. Schließlich bleibt ein Folgefahrauftrag auf diese Weise nicht erfüllt, unter Umständen sehr zum Schaden der beauftragten Taxiunternehmung. Es ist sicherlich ein allgemeines Bedürfnis für einen Taxifahrer, von derartigen Wechselgesprächen mit seiner Zentrale wegzukommen und die ganze Konzentration der Sicherheit seiner Fahrweise im Verkehrsgewühl zuzuwenden. Es ist jedoch nicht zu vermeiden, daß sich ein Fahrauftrag mit der Übermittlung bzw. Annahme neuer Fahraufträge überschneidet, dies ist insbesondere von wirtschaftlichem Vorteil, wenn durch eine ständige Ortung der Position eines Fahrzeuges große Anfahrtswege damit vermeidbar sind.

Um eine Gleichstellung aller Fahrer in bezug auf die Einhaltung der zu gegebenem Zeitpunkt aktuellen Tarifstufe zu erreichen, ist aus der DE-AS 2 037 048 eine automatisch steuerbare Tarifumschaltvorrichtung bekannt geworden. Diese Einrichtung dient vor allem dem Zweck der Umschaltung auf sog. Sondertarife, wie beispielsweise Nacht-, Wochenend-, Feiertags-Tarif und dergl., ohne Möglichkeit der Einflußnahme seitens des Fahrers. Diese Einrichtung ist als Zusatzeinheit der bereits vorhandenen Funkwechselsprechanlage ausgebildet. Es werden für die Dauer des Gültigkeitsbereiches eines Sondertarifes in regelmäßigen Zeitintervallen von der Zentrale Tarifschaltsignale ausgestrahlt, die ein elektronisches Zeitrelais eines Zeitkreises in die Selbsthaltung steuern. Die der Relaisschaltung zugeordneten Kontakte werden betätigt und überbrücken beispielsweise eine mittels Schrittschaltwerk über eine Welle in serialer Folge schaltbare Tarifstufenumschaltung. Das wirkt sich in einem praktischen Anwendungsfall beispielsweise so aus, daß während eines Zeitbereiches, in welchem nur der Tarif II zur Anwendung kommen soll, das Taxametergerät durch den Einschalteffekt sich über den Tarif I hinweg unmittelbar auf den Tarif II einstellt. Diese Einrichtung dient vornehmlich der Gleichstellung der Fahrer untereinander und verhindert gleichzeitig eine nicht erlaubte Tarifumschaltung auf höhere Tarifstufen. Sie bringt jedoch keine wesentliche Erleichterung oder Sicherung im Austausch der wechselseitigen Informationen zwischen der Taxizentrale und dem einzelnen Taxifahrer.

Das Dokument EP-A-0 079 401 beschreibt ein Verfahren und eine Schaltung in einem elektronischen Taxameter zur optimalen Verteilung einer Funktionszuweisung für den folgenden Zustand auf die vier verfügbaren Bedientasten. Das hierzu gezeigte Display ist üblicherweise Teil des Taxametergehäuses und als solches ausschließlich in taxameterspezifische Anzeigefelder, wie Fahrpreis, Zuschlag, Taxe usw. aufgeteilt, so daß eine Anzeige hiervon abweichender Informationen und Daten nicht möglich ist.

Ein aus der GB-A-1 602 274 bekanntes Taxametergerät stellt ebenfalls ein autonomes Gerät ohne jede Peripherie dar und ist in einer Baueinheit zusammengefaßt und ausschließlich vom Fahrer bedienbar im Sinne der Errechnung und Anzeige eines Fahrpreises. Dieses Gerät weist zusätzlich eine Vorrichtung auf, bei der über eine Lochkarteneingabe Fahrzeugdaten und Tarifkonstanten vom Fahrer in das Taxametergerät eingebbar sind; dies geschieht jedoch ohne Einflußnahme bzw. Kommunikation mit der Zentrale. Auch hierbei handelt es sich um einen Taxameter, der als Einzelgerät im Fahrzeug installiert ist und ausschließlich der Handhabung durch den Fahrer unterworfen ist; d. h. er weist keine getrennten Mittel auf für eine Korrespondenz mit einer Zentralen, noch ist eine direkte Auswertung von Fahrtdaten in einer zentralen EDV durchführbar.

Die Druckschrift DD-A-209 922 beschreibt einen elektronischen Taxameter mit Quittungsausgabe. In einem Blockschaltbild sind symbolisch die internen Verbindungen der Baugruppen für die Eingabe-, Anzeige- und Ausgabeeinheit mit der Mikrorecheneinheit angegeben.

Die Aufgabe der Erfindung besteht darin, eine je nach Erfordernis kombinierbare Anlage für Taxifahrzeuge bereitzustellen, die eine gesicherte, vom Taxifahrer weitgehend unabhängige Koordination zwischen einer Taxizentrale und einer Anzahl ihr angeschlossener Taxifahrzeuge erlaubt und einer wechselseitig steuerbaren Übermittlung und Protokollierung von Informationen und Daten dient, dergestalt daß mit einer zentralen Einflußnahme eine optimierte Einsatzsteuerung durchführbar ist.

Die Lösung besteht aus einem mobilen Datenterminal für ein Taxifahrzeug, das gekennzeichnet ist durch eine in einem Taxifahrzeug installierbare Kombination aus einzelnen, getrennt voneinander installierbaren Modulen, bestehend aus einem Modul für eine Zentraleinheit mit einem integrierten Taxametermodul, einem internen Programmspeicher, einem Datenspeicher und mit mehreren Eingabe-Ausgabe-Schnittstellen, weiter aus einem Sende/Empfangsterminal für eine wechselseitige Übertragung von Taxameterdaten, Steuerinformationen und Verbalanweisungen, aus einem Display-Terminal, das als eigenständige Anzeigeeinrichtung ausgebildet und einbaubar ist, aus einem Druckerterminal und aus einem Lesemodul für die Auswertung von auf Datenträgern bereitgestellten Daten und Informationen.

Weitere Merkmale zur Ausgestaltung der Erfindung sind in den Unteransprüchen enthalten.

Ein wesentlicher Vorteil der Erfindung liegt in dem modularen Aufbau der angegebenen Kombination begründet. Eine prozessorgesteuerte Zentraleinheit als Kernstück des mobilen Datenterminals weist alle erforderlichen Schnittstellen auf, die einen schrittweisen Ausbau bzw. einen bedarfsmäßigen Anschluß der in modularer Technik erstellten Terminals ermöglichen. Durch diese Konzeption ist über die Zentraleinheit mit einem integrierten Taxametermodul die Basis für eine mobile Datenstation in einem Taxifahrzeug geschaffen, die über die Standardfunktion eines Taxameters hinaus den Weg für neue zusätzliche Taxameterfunktionen öffnet. Durch die Verbindung mit einem Sende-Empfangs-Terminal ist eine Kommunikation mit einer in der Taxizentrale installierten Datenverarbeitungsanlage herstellbar, wodurch ein weit verzweigbarer Zusatznutzen ableitbar ist. Neben den taxameterspezifischen Funktionsabwicklungen, wie automatische Tarifsteuerung, abrufbare Transportaufträge und Kostenvorausberechnungen, Arbeitszeitkontrolle, Schichtabrechnung, Wirtschaftlichkeitsanalyse usw., ist eine Zusatznutzung beispielsweise denkbar in der Form eines Abrufs und der Anzeige von Fahrplandaten anderer Verkehrsmittel durch das variabel ansteuerbare Display-Terminal im Taxifahrzeug. In ähnlicher Weise lassen sich von der Taxizentrale Informationen über Veranstaltungen abrufen oder beispielsweise Vorauskalkulationen des ungefähren Fahrpreises für eine bestimmte Zielfahrt einholen, auf dem Display anzeigen oder gar auf einem Drucker-Terminal ausdrucken. Insbesondere bei Textübertragung von der ortsfesten Taxizentrale an die mobile Zentraleinheit und umgekehrt bei Datenübermittlung zurück an die Taxizentrale gewährleistet das Druckerterminal, das auf automatischen Quittungsbetrieb schaltbar ist, eine gesicherte, kontrollierbare Datenübermittlung. Schließlich ist die Zentraleinheit mit einer Schnittstelle versehen zum Anschluß eines Lesemoduls für die Auswertung von Wertkarten oder Berechtigungsausweisen.

Die vom Taxifahrzeug abhängigen Daten gelangen von einem Gebermodul über eine weitere Schnittstelle direkt in die Zentraleinheit und werden dort verzweigt einerseits in das Taxametermodul zur programmgesteuerten Ermittlung eines Fahrpreises, andererseits werden diese Daten zur Übermittlung und Protokollierung von Taxifahrzeugdaten in einer Datenverarbeitungsanlage in der Taxizentrale bereitgestellt.

Ein Ausführungsbeispiel der Erfindung ist nachstehend anhand einer Prinzipdarstellung des modularen Aufbaus des mobilen Datenterminals erläutert.

Um ein mobiles Datenterminal an die verfügbaren Einrichtungen der Datenerfassung und Datenverarbeitung anzubinden und ein systemfähiges Konzept zu entwickeln, ist es von wesentlicher Bedeutung, daß die einzelnen Funktionseinheiten für das Erfassen, Verarbeiten, Übertragen, Anzeigen, Protokollieren usw. in modularer Technik aufgebaut sind. Je nach Erfordernis der Datenerfassung entsteht dann eine im Taxifahrzeug aus einzelnen Modulen kombinierbare Anlage. Kernstück eines mobilen Datenterminals ist eine Zentraleinheit 1 mit integriertem Taxametermodul. Die Zentraleinheit 1 enthält einen Programmspeicher und einen Datenspeicher zur Zwischenspeicherung von Informationen. Zum Anschluß von Systemperipherie an die Zentraleinheit 1 sind mehrere Schnittstellen 2, 3, 4, 5, 6 angeordnet, über welche mittels getrennter Leitungsverbindungen 7, 8, 9, 10, 11 Peripherieeinheiten anschließbar sind. Entsprechend ist über eine Leitung 7 ein Gebermodul 12 mit der Schnittstelle 2 der Zentraleinheit 1 verbindbar zur Übernahme von vom Taxifahrzeug abhängigen Daten. Eine Leitungsverbindung 8 führt über die Schnittstelle 3 in der Zentraleinheit 1 an ein Sende-Empfangs-Terminal 13. Eine Leitungsverbindung 9 ist vorgesehen für den Anschluß eines Lesemoduls 14 mit der Schnittstelle 4 der Zentraleinheit 1 zur Übernahme von Daten aus einer Wertkarte oder Identkarte 18. Eine Leitung 10 führt vort der Schnittstelle 5 der Zentraleinheit 1 zu einem Druckerterminal 15 zur programmgesteuerten Protokollierung sowohl intern ermittelter Daten in der Zentraleinheit 1 als auch von Daten aus einer ortsfesten Taxizentrale 19. Schließlich ist eine Schnittstelle 6 angeordnet für die Auskopplung aller Informationen über eine Leitungsverbindung 11 auf ein Anzeigefeld 17 eines Display-Terminals 16. Eine Übertragung von Informationen zwischen der ortsfesten Taxizentrale 19 und dem mobilen Datenterminal im Taxifahrzeug und umgekehrt erfolgt über eine Umsetzung von Ditigalsignalen in frequente Sende- und Empfangssignale.

Hierzu ist in der Zentraleinheit 1 ein Funkmodem vorgesehen. Die Übertragung von Textinformationen oder Taxametersteuerdaten von der Taxizentrale 19 zu einem mobilen Datenterminal erfolgt über den Sprechfunkkanal alternativ zum Sprechfunkverkehr. Der Sprechfunkverkehr wird dabei wenig beeinträchtigt, da die Übertragungszeiten sehr kurz sind. Für den Funk-Wechselsprechverkehr ist eine handliche Mikrofon-Lautsprecher-Kombination 20 vorgesehen, die über ein steckbares Kabel 21 mit dem Sende/Empfangsterminal 13 verbunden ist. Bei zentraler Einsatzsteuerung der Taxifahrzeuge sind die im Taxametermodul der mobilen Zentraleinheit 1 auslösbaren Funktionen, wie Ein/Ausschaltung, Tarifwahl, Datenanzeige, Quittungsdruck und dergl. mittels Funksignale aus der ortsfesten Taxizentrale 19 steuerbar. Entsprechend sind von der ortsfesten Taxizentrale 19 ausgegebene Informationen im Anzeigefeld 17 des Display-Terminals 16 darstellbar. Darüber hinaus sind diese Informationen und die über den Taxametermodul in der Zentraleinheit 1 ermittelten Daten auf einem Belegstreifen 22 des Druckerterminals 15 ausdruckbar. Selbst wenn ein Taxifahrer sich augenblicklich nicht in seinem Fahrzeug aufhält oder bei einem laufenden Fahrauftrag seine Aufmerksamkeit auf das Verkehrsgeschehen gerichtet ist, erhält er die Information auf einem Beleg abgedruckt in der Form einer schriftlichen Mitteilung. Durch einen Hörfehler bei Auftragserteilung über Sprechfunk beispielsweise falsch interpretierbare Informationen sind damit völlig ausgeschaltet.

Die für einen Taxibetrieb erforderlichen Funktionen für die Bedienung des Taxametermoduls in der Zentraleinheit 1 sind auch wahlweise über autonome, in der mobilen Zentraleinheit 1 integrierte Betätigungsmittel 23 auslösbar. Hierzu sind beispielsweise vier Funktionstasten 24, 25, 26, 27 in der Zentraleinheit 1 vorgesehen, mittels welchen die nach einem im System-ROM des Taxametermodul hinterlegten Programm initiierbaren Funktionsschritte auslösbar sind. Beim Erreichen bzw. vor einer Überschreitung der Reichweite des Funkrufsystems ist mittels einer Übertragung eines Signalcodes von der ortsfesten Taxizentrale 19 die Zentraleinheit 1 in einem Taxifahrzeug auf einen Autonombetrieb umstellbar. Diese Umschaltbarkeit auf eine autonome Betriebsweise ist erforderlich für eine Nutzung des mobilen Datenterminals außerhalb der Reichweite des Funkrufsystems in der ortsfesten Taxizentrale 19. Zum Erhalt der Daten im mobilen Datenterminal sind die gesamten Daten in Zwischenspeichern der Zentraleinheit 1 ablegbar und/oder über das Druckterminal 15 protokollierbar.

## Patentansprüche

1. Mobiles Datenterminal für ein Taxifahrzeug, mit einer Taxameterbaugruppe, die eine auf mehrere Tarifstufen umschaltbare Schaltvorrichtung aufweist zur Auswertung einer Tarifumschaltinformation und von Anweisungen aus einer ortsfesten Taxizentrale dergestalt, daß durch eine Funk-Übertragung einer Information der Taxameter in eine von der Taxizentrale vorgegebene Tarifstufe steuerbar ist,
gekennzeichnet
durch eine in einem Taxifahrzeug installierbare Kombination aus einzelnen, getrennt voneinander installierbaren Modulen, bestehend aus einem Modul für eine Zentraleinheit (1) mit einem integrierten Taxametermodul, einem internen Programmspeicher, einem Datenspeicher und mit mehreren Eingabe-Ausgabe-Schnittstellen (2, 3, 4, 5, 6), weiter aus einem Sende/Empfangsterminal (13) für eine wechselseitige Übertragung von Taxameterdaten, Steuerinformationen und Verbalanweisungen, aus einem Display-Terminal (16), das als eigenständige Anzeigeeinrichtung ausgebildet und einbaubar ist, aus einem Druckerterminal (15) und aus einem Lesemodul (14) für die Auswertung von auf Datenträgern bereitgestellten Daten und Informationen.

2. Mobiles Datenterminal nach Anspruch 1,
dadurch gekennzeichnet,
daß die Zentraleinheit (1) ein Funkmodem enthält zur Umwandlung der frequenten Empfangssignale in Digitalsignale und umgekehrt der Digitalsignale in frequente Sendesignale.

3. Mobiles Datenterminal nach den Ansprüchen 1 und 2,
dadurch gekennzeichnet,
daß die im Taxametermodul der Zentraleinheit (1) auslösbaren Funktionen Ein/Ausschaltung, Tarifwahl, Datenanzeige, Quittungsdruck und dergl. mittels Funksignal aus der ortsfesten Taxizentrale (19) steuerbar sind.

4. Mobiles Datenterminal nach den Ansprüchen 1 bis 3,
dadurch gekennzeichnet,
daß über das Funkmodem der mobilen Zentraleinheit (1) von der ortsfesten Taxizentrale (19) ausgegebene Informationen im Anzeigefeld (17) des Displayterminals (16) der Taxifahrzeuge anzeigbar sind.

5. Mobiles Datenterminal nach den Ansprüchen 1 bis 4,
dadurch gekennzeichnet,
daß Informationen aus der ortsfesten Taxizentrale (19) sowie aus im Taxametermodul der mobilen Zentraleinheit (1) ermittelte Daten auf einem Belegstreifen (22) des Druckerterminals (15), welches über eine Schnittstelle (5) mit der Zentraleinheit (1) verbindbar ist, ausdruckbar sind.

6. Mobiles Datenterminal für nach Anspruch 1,
dadurch gekennzeichnet,
daß die mobile Zentraleinheit (1) eine Schnittstelle (4) aufweist für den Anschluß des Lesemoduls (14) für eine Anwendung von Wert- und Ident-Karten (18).

7. Mobiles Datenterminal nach Anspruch 1,
dadurch gekennzeichnet,
daß die mobile Zentraleinheit (1) eine weitere Schnittstelle (2) aufweist für den Anschluß des Geber-Moduls (12) zur Einspeisung der vom Taxifahrzeug abhängigen Daten einerseits in das Taxametermodul zur programmgesteuerten Ermittlung eines Fahrpreises, andererseits zur Übermittlung und Protokollierung von Taxifahrzeugdaten an eine ortsfeste Datenverarbeitungsanlage (EDV) in der Taxizentrale (19).

8. Mobiles Datenterminal nach den Ansprüchen 1 und 3,
dadurch gekennzeichnet,
daß die für den Taxibetrieb erforderlichen Funktionen des Taxametermoduls über autonome, in der mobilen Zentraleinheit (1) integrierte Betätigungsmittel (23) auslösbar sind.

9. Mobiles Datenterminal nach den Ansprüchen 1, 2 und 3,
dadurch gekennzeichnet,
daß die Zentraleinheit (1) in einem Taxifahrzeug von der ortsfesten Taxizentrale (19) mittels Übertragung eines Signalcodes auf Autonombetrieb umschaltbar ist.

## Claims

1. Mobile data terminal for a taxi vehicle, having a taximeter unit which has a switching device which may be switched to a plurality of tariff stages, for the evaluation of tariff switching information and of instructions from a stationery taxi central exchange such that by means of radio transmission of an item of information the taximeter may be controlled to give a tariff stage predetermined by the taxi central exchange, characterized by a combination, which may be installed in a taxi vehicle, of individual modules which may be installed separately from one another, comprising: a module for a central processing unit (1) with an integrated taximeter module, an internal program memory, a data memory and with a plurality of input/output interfaces (2, 3, 4, 5, 6); further a transmitter/receiver terminal (13) for two-way transmission of taximeter data, control information and verbal instructions; a display terminal (16) which is constructed as an independent display device and may be installed; a printer terminal (15); and a reader module (14) for the evaluation of data and information provided on data carriers.

2. Mobile data terminal according to Claim 1, characterized in that the central processing unit (1) contains a radio modem for the conversion of the pulsed received signals into digital signals and, conversely, of digital signals into pulsed transmitted signals.

3. Mobile data terminal according to Claims 1 and 2, characterized in that the functions which may be triggered in the taximeter module of the central processing unit (1), on/off switching, tariff selection, data display, receipt printing and the like, may be controlled by means of a radio signal from the stationary taxi central exchange (19).

4. Mobile data terminal according to Claims 1 to 3, characterized in that, by way of the radio modem of the mobile central processing unit (1), information issued by the stationary taxi central exchange (19) may be displayed in the display field (17) of the display terminal (16) of the taxi vehicles.

5. Mobile data terminal according to Claims 1 to 4, characterized in that information from the stationary taxi central exchange (19) and data acquired in the taximeter module of the mobile central processing unit (1) may be printed out on a tape voucher (22) of the printer terminal (15), which may be connected to the central processing unit (1) by way of an interface (5).

6. Mobile data terminal according to Claim 1, characterized in that the mobile central processing unit (1) has an interface (4) for linking the reader module (14) for use of payment and identity cards (18).

7. Mobile data terminal according to Claim 1, characterized in that the mobile central processing unit (1) has a further interface (2) for linking the generator module (12) for feeding the data dependent on the taxi vehicle on the one hand to the taximeter module for program-controlled determination of a fare, and on the other hand for the transmission and logging of taxi vehicle data to a stationary data processing unit (EDPU) in the taxi central exchange (19).

8. Mobile data terminal according to Claims 1 and 3, characterized in that the functions of the taximeter module which are necessary for taxi operation may be triggered by way of autonomous activating means (23) integrated in the mobile central processing unit (1).

9. Mobile data terminal according to Claims 1, 2 and 3, characterized in that the central processing unit (1) in a taxi vehicle may be switched over to autonomous operation by the stationary taxi central exchange (19) by means of the transmission of a signal code.

## Revendications

1. Terminal de données mobile pour un taxi, avec un sous-ensemble de taximètre, qui présente un dispositif de commutation commutable sur plusieurs échelons de tarif pour l'exploitation d'une information de commutation de tarif et d'instructions provenant d'une centrale de taxis stationnaire, de telle sorte que le taximètre puisse être amené, par une transmission Hertzienne d'une information, sur un échelon de tarif prédéterminé par ladite centrale de taxis,
caractérisé
par une combinaison montable dans un taxi de différents modules montables séparément les uns des autres, comprenant un module pour une unité centrale (1) avec un module de taximètre intégré, une mémoire de programme interne, une mémoire de données et avec plusieurs interfaces d'entrée/sortie (2, 3, 4, 5, 6), comprenant, en outre, un terminal d'émission/réception (13) pour une transmission réciproque de données de taximètre, d'informations de commande et d'instructions verbales, un terminal d'afficheur (16), qui est réalisé et montable comme dispositif d'affichage autonome, un terminal d'imprimante (15) et un terminal de lecture (14) pour l'exploitation de données et d'informations stockées sur des supports de données.

2. Terminal de données mobile selon la revendication 1,
caractérisé par le fait
que l'unité centrale (1) contient un modem radioélectrique pour la conversion des signaux de réception fréquentiels en signaux numériques et, vice versa, des signaux numériques en signaux fréquentiels.

3. Terminal de données mobile selon l'une quelconque des revendications 1 et 2,
caractérisé par le fait
que les fonctions déclenchables dans le module de taximètre de l'unité centrale (1) telles que mise en circuit/hors circuit, sélection de tarif, affichage de données, impression de quittances etc. peuvent être commandées par signal Hertzien à partir de la centrale de taxis stationnaire (19).

4. Terminal de données mobile selon l'une quelconque des revendications 1 à 3,
caractérisé par le fait
que des informations transmises par la centrale de taxis stationnaire (19), par l'intermédiaire du modem radioélectrique de l'unité centrale mobile (1), peuvent être affichées dans le champ d'affichage (17) du terminal d'afficheur (16) des taxis.

5. Terminal de données mobile selon l'une quelconque des revendications 1 à 4,
caractérisé par le fait
que des informations provenant de la centrale de taxis stationnaire (19) ainsi que des données déterminées dans le module de taximètre de l'unité centrale mobile (1) peuvent être imprimées sur une bande de document comptable (22) du terminal d'imprimante (15) qui peut être relié, par l'intermédiaire d'une interface (5), à l'unité centrale (1).

6. Terminal de données mobile selon la revendication 1,
caractérisé par le fait
que l'unité centrale mobile (1) présente une interface (4) pour le raccordement du module de lecture (14) pour une utilisation de cartes à mémoire ou d'identification (18).

7. Terminal de données mobile selon la revendication 1,
caractérisé par le fait
que l'unité centrale mobile (1) présente une autre interface (2) pour le raccordement du module de capteur (12) pour l'entrée des données dépendantes du taxi d'une part dans le module de taximètre pour la détermination commandée par programme d'un prix de course, d'autre part pour l'impression en liste et la transmission de données du taxi à une installation de traitement de données stationnaire dans la centrale de taxis (19).

8. Terminal de données mobile selon l'une quelconque des revendications 1 et 3,
caractérisé par le fait
que les fonctions du module de taximètre nécessaires à l'exploitation du taxi peuvent être déclenchées par l'intermédiaire de moyens d'actionnement autonomes (23) intégrés dans l'unité centrale mobile (1).

9. Terminal de données mobile selon l'une quelconque des revendications 1, 2 et 3,
caractérisé par le fait
que l'unité centrale (1) dans un taxi peut être commutée, par la centrale de taxis stationnaire (19), sur fonctionnement autonome au moyen de la transmission d'un code de signal.
